# EUROPÄISCHE PATENTSCHRIFT

(11) **EP 2 745 729 B1**
(45) Veröffentlichungstag und Bekanntmachung des Hinweises auf die Patenterteilung: **18.11.2015**
(21) Anmeldenummer: 13198036.9
(22) Anmeldetag: 18.12.2013
(51) Int. Cl.: A45D 20/12

(54) **Haartrockner**
Hairdryer
Sèche-cheveux

(30) Priorität: 20.12.2012 DE 102012224036
(43) Veröffentlichungstag der Anmeldung: 25.06.2014
(73) Patentinhaber: BSH Hausgeräte GmbH, 81739 München (DE)
(72) Erfinder: Kwiatkowska, Beata, 81675 München (DE); Schubert, Regine, 81925 München (DE); Schäfer, Hans, 81543 München (DE)

(56) Entgegenhaltungen:
- EP-A1- 1 779 745
- DE-U1- 29 609 377
- FR-A1- 2 906 980
- GB-A- 2 398 239
- US-A- 4 523 080
- US-A- 6 038 782
- US-A1- 2003 150 126
- US-A1- 2008 271 337
- US-B1- 6 199 295

## Beschreibung

Die vorliegende Erfindung betrifft einen Haartrockner mit einem Gebläse zum Ausblasen von Luft aus einer Austrittsöffnung einer Düse des Haartrockners, gemäß dem Oberbegriff des Anspruchs 1.

Ein Haartrockner dient dem Zweck, Haare zu trocknen und/oder zu stylen. Hierzu wird Luft bzw. eine Luftströmung verwendet, welche von dem Haartrockner erzeugt und auf die Haare ausgeblasen wird. Diese Luft tritt üblicherweise aus einer Düse des Haartrockners aus, die hierzu eine Austrittsöffnung besitzt. Die aus der Austrittsöffnung ausströmende Luft strömt dabei in einer Richtung aus, wobei gewöhnlich ein bestimmter Bereich der Haare von der Luftströmung erfasst wird, so dass zum Stylen der gesamten Haare eine entsprechende Bewegung des Haartrockners notwendig ist. Zudem weisen solche Haartrockner, unterschiedliche Bestandteile, wie beispielsweise besagtes Gebläse mit Motor, ein Gehäuse, unterschiedliche Aufsätze sowie Heizelemente, auf, welche zu einem gewissen Gewicht des Haartrockners führen. Des Weiteren sind derartige Haartrockner gewöhnlich handgeführt, so dass das Bewegen des Haartrockners bzw. das Halten desselben in einer bestimmten Position manuell erfolgt.

Entsprechende Haartrockner sind beispielsweise aus den Druckschriften FR 2 906 980 A1 und DE 296 09 377 U1 bekannt.

Nachteilig hierbei ist, dass das Halten des Haartrockners in einer gewissen Position und/oder das Bewegen des Haartrockners zum Trocknen unterschiedlicher Haarregionen zu einer entsprechenden Anstrengung für den Benutzer führen. Dies ist insbesondere dann der Fall, wenn der Stylingvorgang, also insbesondere das Halten des Haartrockners in einer gewissen Position, für eine längere Zeit erforderlich ist.

Die vorliegende Erfindung beschäftigt sich mit dem Problem, für einen Haartrockner der eingangs genannten Art eine verbesserte oder zumindest alternative Ausführungsform anzugeben, die sich insbesondere durch eine verbesserte Handhabung auszeichnet. Zudem soll die erfindungsgemäße Lösung wirtschaftlich möglichst günstig realisierbar sein.

Dieses Problem wird erfindungsgemäß durch den Gegenstand des unabhängigen Anspruchs 1 gelöst. Vorteilhafte Ausführungsformen sind Gegenstand der abhängigen Ansprüche.

Die vorliegende Erfindung beruht auf dem allgemeinen Gedanken, eine Strömungsrichtung der aus einer Düse eines Haartrockners austretenden Luft mittels der Düse zu verändern bzw. zu beeinflussen, um dadurch eine verbesserte Handhabung des Haartrockners zu erreichen. Hierdurch ist es insbesondere möglich, die zum Stylen von Haaren aus der Düse austretende Luft auf unterschiedlichen Stellen bzw. Bereiche von Haaren auszurichten, ohne dass hierfür eine entsprechende Bewegung bzw. Ausrichtung des gesamten Haartrockners notwendig ist. Zudem können hierdurch bestimmte Haltungspositionen des Haartrockners, die beispielsweise eine erhöhten Kraftaufwendung des Benutzers erfordern oder zu einer entsprechend schnellen Ermüdung des Benutzers führen, vermieden werden, da der Haartrockners stets in einer angenehmen bzw. bequemen Position gehalten werden kann und die Strömungsrichtung ausschließlich mittels der Düse verändert wird. Dem Erfindungsgedanken entsprechend weist der Haartrockner ein Gebläse zum Ausblasen von Luft aus einer viereckigen Austrittsöffnung der Düse auf. Hierbei kann es sich bei der Luft insbesondere um Warmluft oder Kaltluft handeln. Dabei kann die Kaltluft insbesondere zum Fixieren der Haare verwendet werden. Die Warmluft wird gewöhnlich innerhalb des Gebläses oder außerhalb des Gebläses, beispielsweise mittels eines Heizelementes, erwärmt. Gemäß einer ersten erfindungsgemäßen Lösung zum Ändern der Strömungsrichtung der aus der Austrittsöffnung austretenden Luft, weist die Düse vier relativ zueinander bewegbare Verstellelemente auf, die jeweils entlang einer zugehörigen Seite der Austrittsöffnung angeordnet sind. Gemäß einer zusätzlichen erfindungsgemäßen Lösung ist die Düse zum Ändern der Strömungsrichtung zumindest bereichsweise plastisch verformbar. Mittels der Bewegung der Verstellelemente und/oder der elastischen Verformung der Düse erfolgt das Umlenken der Luft und somit eine Änderung der Strömungsrichtung. Zudem kann hierdurch auch der Strömungsquerschnitt der Austrittsöffnung und damit die Strömungsgeschwindigkeit geändert werden.

Es versteht sich hierbei, dass auch eine beliebige Kombination der ersten erfindungsgemäßen Lösung und der zusätzlichen erfindungsgemäßen Lösung vorstellbar ist und zum Umfang der vorliegenden Erfindung gehört.

Bevorzugt sind die erfindungsgemäßen Lösungen im Bereich der Austrittsöffnung der Düse realisiert. Das heißt, dass die relativ zueinander bewegbaren Verstellelemente bevorzugt im Bereich der Austrittsöffnung angeordnet sind und/oder dass die Düse zum Ändern der Strömungsrichtung im Bereich der Austrittsöffnung plastisch verformbar ist.

Gemäß einer vorteilhaften Ausführungsform ist zumindest ein solches Verstellelement als Lamelle ausgebildet, die an der Austrittsöffnung bewegbar angeordnet ist. Die bewegbare Anordnung der Lamelle ist beispielsweise mittels einer entsprechenden Lagerung realisiert. Auch ist es vorstellbar, die Lamelle scharnierartig mit der Düse zu verbinden, um eine entsprechende Bewegung der Lamelle relativ zur Düse zu gewährleisten. Dabei ist die Lamelle derart angeordnet und/oder mit der Düse verbunden, dass die Bewegung der Lamelle zu einer entsprechenden Änderung der Strömungsrichtung führt.

Die Änderung der Strömungsrichtung mittels der Verstellelemente ist bei bevorzugten Varianten dadurch realisiert, dass zumindest zwei solcher Verstellelemente im Bereich der Austrittsöffnung gegenüberliegend angeordnet sind. Somit ist es insbesondere möglich, die aus der Düse austretende Luft zusätzlich zur Umlenkung und damit zur Änderung der Strömungsrichtung zu fokussieren bzw. den Strömungsquerschnitt der Austrittsöffnung zu variieren.

Hierbei kann das jeweilige Verstellelement prinzipiell unabhängig bzw. individuell bewegbar sein. Bei anderen bevorzugten Ausführungsformen sind zumindest zwei solche Verstellelemente abhängig voneinander bewegbar, um eine verbesserte und/oder vereinfachte Änderung der Strömungsrichtung zu erreichen. Eine derartige voneinander abhängige Bewegung der Verstellelemente ist insbesondere dadurch gegeben, dass die Verstellelemente miteinander zwangsgekoppelt sind. Bei den voneinander abhängig bewegbaren Verstellelementen handelt es sich hierbei insbesondere um die einander im Bereich der Austrittsöffnung gegenüberliegend angeordneten Verstellelemente.

Prinzipiell ist es vorstellbar, das jeweilige Verstellelement manuell und direkt, das heißt durch eine unmittelbare Einwirkung des Benutzers auf das jeweilige Verstellelement, zu verstellen. Alternativ kann ein Verstellen zumindest eines solchen Verstellelements auch mittels einer Verstelleinrichtung erfolgen. Das heißt, dass zumindest ein solches Verstellelement mittels einer Verstelleinrichtung bewegbar ist. Dabei kann die Verstelleinrichtung bzw. ein Aktuator für die entsprechende Betätigung in einem von der Austrittsöffnung entfernten Bereich angeordnet sein, um beispielsweise einen unnötigen Wärmeübertrag auf den die Verstelleinrichtung Betätigenden zu vermeiden bzw. diesen Übertrag zu reduzieren. Auch kann die Verstelleinrichtung derart ausgestaltet bzw. ausgebildet sein, dass sie zumindest zwei solche Verstellelemente abhängig oder unabhängig voneinander bewegt.

Bei weiteren Ausführungsformen kann der Haartrockner im Bereich der Austrittsöffnung Mittel zum Aufsetzen weiterer Bestandteile aufweisen. So kann der Haartrockner im Bereich der Austrittsöffnung derart ausgebildet bzw. ausgestattet sein, dass hier beispielsweise einen Kammaufsatz, einen Bürstenaufsatz und dergleichen aufgesteckt werden kann. Des Weiteren kann der Haartrockner ein Fluid, beispielsweise eine Flüssigkeit, derart in die Luft einbringen, dass eine Mischung aus der Luft und dem Fluid auf die zu stylenden Haare gelangt. Dies kann beispielsweise dadurch realisiert sein, dass der Haartrockner stromauf der Austrittsöffnung eine Zuführöffnung aufweist, um besagtes Fluid der Luft beizumischen. Hierdurch tritt bereits eine Luft-Fluid-Mischung in der Strömungsrichtung aus der Austrittsöffnung aus. Vorstellbar ist es auch, dass das Fluid stromab der Austrittsöffnung in die Luft eingebracht wird. Dabei kann ein Behälter vorgesehen sein, in dem besagtes Fluid aufbewahrt ist. Ferner kann der Haartrockner derart ausgebildet bzw. ausgestaltet sein, dass besagter Behälter, insbesondere abnehmbar, mit dem Haartrockner verbunden werden kann.

Bei bevorzugten Ausführungsformen sind besagte Aufsätze bzw. besagter Behälter und/oder die Haartrockner derart ausgebildet bzw. ausgestaltet, dass sämtliche Aufsätze und der Behälter über die gleichen Mittel im Bereich der Austrittsöffnung auf den Haartrockner aufsetzbar sind.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Es zeigen, jeweils schematisch
- Fig. 1: eine Seitenansicht einer Haartrockner,
- Fig. 2: eine räumliche Ansicht einer Düse der Haartrockner.

Entsprechend Fig. 1 weist ein Haartrockner 1 ein Gehäuse 2 mit einem Griff 3 und einem Strömungskanal 4 auf. Innerhalb des Strömungskanales 4 ist ein Gebläse 5 angeordnet, das Luft aus Eintrittsöffnungen 6 des Gehäuses 2 einsaugt und aus einer viereckigen Austrittsöffnung 7 einer Düse 8 des Haartrockners 1 ausbläst. Hierdurch tritt die Luft in Strömungsrichtung 9 aus der Austrittsöffnung 7 aus.

Bei der in Fig. 1 gezeigten Ausführungsform ist die Düse 8 des Haartrockners 1 plastisch verformbar ausgebildet derart, dass durch eine plastische Verformung der Düse 8 im Bereich der Austrittsöffnung 7 eine Änderung der Strömungsrichtung 9, beispielsweise in die mit 9' bezeichnete Richtung möglich ist.

Fig. 2 zeigt eine Ausführungsform, bei der die Düse 8 zusätzlich vier relativ zueinander bewegbare Verstellelemente 10 aufweist. Dabei ist erkennbar, dass die hier gezeigte Düse 8 eine viereckige Austrittsöffnung 7 aufweist. Die Verstellelemente 10 sind jeweils entlang einer zugehörigen Seite der Austrittsöffnung 7 angeordnet. Dadurch weist die Düse 8 zwei längere bzw. größere Verstellelemente 10 und zwei kürzere bzw. kleinere Verstellelemente 10 auf, wobei sich die größeren Verstellelemente 10 und die kleineren Verstellelemente 10 jeweils gegenüberliegen. Ferner sind die Verstellelemente 10 derart mit der Düse 8 verbunden, dass sie bezüglich der Düse 8 klappbar sind, um die Austrittsöffnung 7 gänzlich freizugeben oder sich in Richtung der Austrittsöffnung 7 zu bewegen. Dies führt einerseits dazu, dass die Austrittsöffnung 7 und damit der Strömungsquerschnitt verkleinert und vergrößert werden kann. Andererseits kann hierdurch auch die Strömungsrichtung 9 und die Strömungsgeschwindigkeit verändert werden.

Die jeweils gegenüberliegenden Verstellelemente 10 sind miteinander zwangsgekoppelt, so dass die sich gegenüberliegenden Verstellelemente 10 mittels eines Aktuators 11 einer Verstelleinrichtung 12 verstellbar sind, während die anderen sich gegenüberliegenden Verstellelemente 10 mittels eines anderen Aktuators 11' der Verstelleinrichtung 12 verstellbar sind. Das jeweilige Verstellelement 10 ist als eine Lamelle 15 ausgebildet. Zudem ist das Verstellelement 10 aus einem solchen Material hergestellt, das für die Gegebenheiten an der Auslassöffnung 7, insbesondere für die an der Auslassöffnung 7 herrschenden Temperaturen, geeignet ist.

Die in der Fig. 2 gezeigte Düse 8 weist zudem in einem von der Austrittsöffnung 7 entfernten Bereich eine Zuführöffnung 13 auf, die dem Zweck dient, eine sich in einem hier nicht gezeigten Behälter befindliche Flüssigkeit, insbesondere ein Haarbehandlungsmittel, in die aus der Auslassöffnung 7 austretende Luft einzubringen. Hierbei sind an gegenüberliegenden Seiten der Zuführöffnung 13 zwei Aufsatzöffnungen 14 vorgesehen, um besagten Behälter auf die Düse 8 und somit auf den Haartrockner 1 aufzusetzen.

Durch den erfindungsgemäßen Haartrockner 1 ist es also einerseits möglich, die Strömungsrichtung 9 zu verändern und andererseits den Strömungsquerschnitt bzw. die Größe der Auslassöffnung 7 und damit die Strömungsgeschwindigkeit zu variieren.

### Bezugszeichenliste

- 1: Haartrockner
- 2: Gehäuse
- 3: Griff
- 4: Strömungskanal
- 5: Eintrittsöffnung
- 6: Gebläse
- 7: Austrittsöffnung
- 8: Düse
- 9, 9': Strömungsrichtung
- 10: Verstellelement
- 11,11': Aktuator
- 12: Verstelleinrichtung
- 13: Zuführöffnung
- 14: Aufsatzöffnung
- 15: Lamelle

## Patentansprüche

1. Haartrockner (1) mit einem Gebläse (5) zum Ausblasen von Luft aus einer viereckigen Austrittsöffnung (7) einer Düse (8) des Haartrockners (1), wobei die Luft in einer Strömungsrichtung (9) aus der Austrittsöffnung (7) austritt, wobei
- die Düse (8) zum Ändern der Strömungsrichtung (9) vier relativ zueinander bewegbare Verstellelemente (10) aufweist, und wobei
- die Verstellelemente (10) jeweils entlang einer zugehörigen Seite der Austrittsöffnung (7) angeordnet sind.

2. Haartrockner nach Anspruch 1, **dadurch gekennzeichnet, dass** zumindest ein solches Verstellelement (10) eine an der Austrittsöffnung (10) bewegbar angeordnete Lamelle (15) ist.

3. Haartrockner nach Anspruch 1 oder 2, **dadurch gekennzeichnet, dass** im Bereich der Austrittsöffnung (7) zumindest zwei solche Verstellelemente (10) gegenüberliegend angeordnet sind.

4. Haartrockner nach einem der Ansprüche 1 bis 3, **dadurch gekennzeichnet, dass** zumindest ein solches Verstellelement (10) individuell bewegbar ist.

5. Haartrockner nach einem der Ansprüche 1 bis 4, **dadurch gekennzeichnet, dass** zumindest zwei solche Verstellelemente (10) abhängig voneinander bewegbar, insbesondere miteinander zwangsgekoppelt, sind.

6. Haartrockner nach einem der Ansprüche 1 bis 5, **dadurch gekennzeichnet, dass** zumindest ein Verstellelement (10) mittels einer Verstelleinrichtung (12) bewegbar ist.

7. Haartrockner nach einem der Ansprüche 1 bis 6, **dadurch gekennzeichnet, dass** die Haartrockner (1) im Bereich der Austrittsöffnung (7) Mittel (14) zum Aufsetzen eines Aufsatzes aufweist.

## Claims

1. Hair dryer (1) having a blower (5) for blowing air out of a rectangular outlet opening (7) of a tip (8) of the hair dryer (1), wherein the air exits the outlet opening (7) in a direction of flow (9), wherein
- the tip (8) has four displacement elements (10) which can be moved relative to each other to change the direction of flow (9), and wherein
- the displacement elements (10) are disposed in each case along an associated side of the outlet opening (7).

2. Hair dryer according to claim 1, **characterised in that** at least one displacement element (10) of this type is a fin (15) disposed on the outlet opening (10) in a moveable manner.

3. Hair dryer according to claim 1 or 2, **characterised in that** at least two displacement elements (10) of this type are disposed in an opposing manner in the region of the outlet opening (7).

4. Hair dryer according to one of claims 1 to 3, **characterised in that** at least one displacement element (10) of this type can be moved individually.

5. Hair dryer according to one of claims 1 to 4, **characterised in that** at least two displacement elements (10) of this type can be moved relative to each other, in particular are permanently coupled to each other.

6. Hair dryer according to one of claims 1 to 5, **characterised in that** at least one displacement element (10) can be moved by means of a displacement device (12).

7. Hair dryer according to one of claims 1 to 6, **characterised in that** the hair dryer (1) has means (14) for attaching an attachment in the region of the outlet opening (7).

## Revendications

1. Sèche-cheveux (1) avec un ventilateur (5) pour souffler de l'air par une ouverture de sortie carrée (7) d'une buse (8) du sèche-cheveux (1), dans lequel l'air sort de l'ouverture de sortie (7) dans une direction d'écoulement (9), dans lequel
- la buse (8) présente quatre éléments de réglage (10) mobiles l'un par rapport à l'autre pour modifier la direction d'écoulement (9), et dans lequel
- les éléments de réglage (10) sont disposés respectivement le long d'un côté correspondant de l'ouverture de sortie (7).

2. Sèche-cheveux selon la revendication 1, **caractérisé en ce qu'**au moins un tel élément de réglage (10) est une lamelle (15) disposée de façon mobile sur l'ouverture de sortie (7).

3. Sèche-cheveux selon la revendication 1 ou 2, **caractérisé en ce qu'**au moins deux de ces éléments de réglage (10) sont disposés l'un en face de l'autre dans la région de l'ouverture de sortie (7).

4. Sèche-cheveux selon l'une quelconque des revendications 1 à 3, **caractérisé en ce qu'**au moins un tel élément de réglage (10) est mobile individuellement.

5. Sèche-cheveux selon l'une quelconque des revendications 1 à 4, **caractérisé en ce qu'**au moins deux de ces éléments de réglage (10) sont mobiles en fonction l'un de l'autre, en particulier sont asservis l'un à l'autre.

6. Sèche-cheveux selon l'une quelconque des revendications 1 à 5, **caractérisé en ce qu'**au moins un élément de réglage (10) est mobile au moyen d'un dispositif de réglage (12).

7. Sèche-cheveux selon l'une quelconque des revendications 1 à 6, **caractérisé en ce que** le sèche-cheveux (1) présente dans la région de l'ouverture de sortie (7) des moyens (14) pour poser une coiffe.
